# EUROPÄISCHE PATENTANMELDUNG

(11) **EP 1 149 976 A1**
(43) Veröffentlichungstag der Anmeldung: **31.10.2001**
(21) Anmeldenummer: 00810359.0
(22) Anmeldetag: 27.04.2000
(51) Int. Cl.: E05D 11/00, H01H 3/16

(54) **Scharnier**

(71) Anmelder: CHARMAG S.A., 1470 Estavayer-le-Lac (CH)
(72) Erfinder: Sitter, Harald, 1474 Châbles (CH)
(74) Vertreter: Luchs, Willi

(57) **Zusammenfassung**

Die Erfindung betrifft ein Scharnier für Türen, Fenster und ähnliche Einrichtungen, mit zwei Scharnierteilen (1,2), die relativ zueinander um die Achse (3) eines sie miteinander verbindenden Scharnierbolzens (4) drehbar sind. Dieser ist in dem einen Scharnierteil (1) drehfest und im anderen Scharnierteil (2) als Betätigungsorgan eines dort eingebauten Drehschalters (7) für eine elektrische Schutz- und/oder Alarmanlage (9) ausgebildet. Bei Drehung der Scharnierteile (1,2) relativ zueinander wird der Drehschalter (7) durch den Scharnierbolzen (4) sofort betätigt. Dadurch wird die elektrische Schutz- und/oder Alarmanlage zuverlässig aktiviert.

## Beschreibung

Die Erfindung betrifft ein Scharnier für Türen, Fenster und ähnliche Einrichtungen, mit zwei Scharnierteilen, die relativ zueinander um die Achse eines sie miteinander verbindenden Scharnierbolzens drehbar sind.

Scharniere dieser Art werden beispielsweise bei technischen Einrichtungen von Wohn- und Industrieanlagen eingesetzt. Hierbei sind aus Sicherheitsgründen oft elektrische Schutzanlagen vorgesehen, die verhindern sollen, dass Maschinen oder Maschinenteile der Einrichtung im Betrieb zugänglich sind. Zu diesem Zweck wird die Zugangstür der Einrichtung durch einen Schutzschalter abgesichert, der beim Öffnen der Tür automatisch den Stromkreis unterbricht und damit den Stillstand der Maschine herbeiführt, so dass dann beispielsweise eine gefahrlose Wartung oder Reparaturder technischen Einrichtung möglich ist. Um eine Überprüfung der erfolgten Wartung oder Reparatur vorzunehmen, ist es jedoch notwendig, dass die Maschine wieder unter Strom steht, damit das Wartungspersonal einen Probelauf ausführen kann. Aus diesem Grund ist es in der Praxis üblich, dass das Wartungspersonal dann den Schutzschalter überlistet, indem es mittels Klemmen oder ähnlichen einfachen Hilfsmitteln den Stromkreis der Maschine wieder schliesst. Damit ist jedoch die Schutzanlage unwirksam, und es besteht dann Unfallgefahr für die sich dort aufhaltenden Personen. Es ist auch bei Wohn- und Industrieanlagen des öfteren erforderlich, den Innenraum dieser Anlagen gegen den unbefugten Zugang zuverlässig abzusichern. Dafür sind in der Regel elektrische Alarmanlagen vorgesehen, deren Signalgeber an den Türen bzw. Fenstern sowie Tür- bzw. Fensterrahmen angebracht sind. Letztere sind aber vielfach von aussen ohne weiteres zugänglich. Es ist daher nicht immer zu vermeiden, dass Unbefugte die daran angebrachten Signalgeber der Alarmanlage so manipulieren, dass diese dann nicht mehr funktionsgerecht arbeiten kann.

Der Erfindung liegt die Aufgabe zugrunde, diese Nachteile zu vermeiden und ein Scharnier der eingangs genannten Art zu schaffen, das als integraler Bestandteil der Schutz- und/oder Alarmanlage stets deren fehlerfreie Funktion zuverlässig gewährleistet.

Diese Aufgabe wird erfindungsgemäss dadurch gelöst, dass der die beiden Scharnierteile miteinander verbindende Scharnierbolzen in dem einen Scharnierteil drehfest ist und in dem anderen Scharnierteil als Betätigungsorgan eines dort eingebauten Drehschalters für eine elektrische Schutz- und/oder Alarmanlage ausgebildet ist. Hierbei ist bekanntlich als Drehschalter ein durch Drehen betätigbarer Schalter zu verstehen.

Der Erfindung liegt der Gedanke zugrunde, die beim Öffnen der Türen bzw. Fenster entstehende Drehung der beiden Scharnierteilen relativ zueinander zum Aktivieren der Schutz- und/oder Alarmanlage zu benutzen, womit sichergestellt ist, dass letztere stets zuverlässig anspricht, sobald versucht wird, den Öffnungsvorgang einzuleiten. Andererseits sind die dafür erfindungsgemäss vorgesehenen Mittel im Scharnier so eingekapselt, dass man sie nicht ohne grossen Aufwand manipulieren, beschädigen oder gar zerstören kann.

Erfindungsgemäss ist der Scharnierbolzen im anderen Scharnierteil stirnseitig mit einem Exzenterstift versehen, der mit einem dort in Verlängerung des Exzenterstiftes drehfest angeordneten Näherungssensor des Drehschalters zusammenwirkt. Der Exzenterstift und der Näherungssensor sind beispielsweise bei geschlossener Tür koaxial zueinander ausgerichtet, so dass sie sich stirnseitig vollständig überdecken. Beim Versuch, die Tür zu öffnen, erfolgt sofort zwischen dem Exzenterstift und dem Näherungssensor eine relative Drehbewegung, die eine rasch abnehmende Überdeckung zwischen Exzenterstift und Näherungssensor und somit das Ansprechen der elektrischen Schutz- und/oder Alarmanlage verursacht.

Die Erfindung sieht ferner vor, dass die Drehwinkellage des Exzenterstiftes in dem einen Scharnierteil einstellbar ist. Auf diese Weise kann man den Exzenterstift relativ zum Näherungssensor funktionsgerecht positionieren.

Zweckmässigerweise ist die Drehwinkellage des Exzenterstiftes durch Drehen des Scharnierbolzens in dem einen Scharnierteil einstellbar. Hierbei ist es von Vorteil, wenn der Scharnierbolzen an seinem vom Exzenterstift abgekehrten Ende einen koaxialen Gewindezapfen aufweist, welcher aus dem Scharnierteil herausragt und dort mit einer gegen die Stirnseite des Scharnierteils andrückbaren Arretiermutter versehen ist. Die Drehwinkellage des Exzenterstiftes wird durch Drehen des Scharnierbolzens an seinem Gewindezapfen eingestellt und mit Hilfe der als Kontermutter dienenden Arretiermutter sicher fixiert.

Aus Sicherheitsgründen ist es von Vorteil, wenn das aus dem Scharnierteil herausragende Ende des Gewindezapfens und die Arretiermutter mit einer auf den Gewindezapfen aufschraubbaren Schutzkappe abdeckbar sind.

Der Näherungssensor ist erfindungsgemäss in einer im anderen Scharnierteil eingeschraubten Gewindebuchse angeordnet, welche aus dem Scharnierteil stirnseitig herausragt und dort mit einer gegen die Stirnseite des Scharnierteils andrückbaren Arretiermutter versehen ist. Dadurch ist es möglich, den Näherungssensor im Bedarfsfall auszutauschen und ihn in der vorgesehenen Einbaulage zu fixieren.

Hierbei ist es von Vorteil, dass die Einbautiefe des Sensors im Scharnierteil durch Ein- oder Ausschrauben der Gewindebuchse im Scharnierteil einstellbar ist.

Zweckmässigerweise ist die Gewindebuchse an ihrem aus dem Scharnierteil herausragenden Ende mit einem Anschlussteil versehen, mit dem der Drehschalter mit dem Näherungssensor an den Stromkreis der elektrischen Schutz- und/oder Alarmanlage anschliessbar ist.

Die Erfindung wird nachfolgend anhand eines Ausführungsbeispiels unter Bezugnahme auf die Zeichnung näher erläutert. Es zeigen :
- Fig.1: ein erfindungsgemässes Scharnier, im Längsschnitt dargestellt,
- Fig.2: einen ersten Schnitt entlang der Linie II-II in Fig. 1
- Fig.3: einen zweiten Schnitt entlang der Linie III-III in Fig. 1, und
- Fig.4: einen dritten Schnitt entlang der Linie IV-IV in Fig. 1

Das in den Figuren 1 bis 4 dargestellte Scharnier weist zwei Scharnierteile 1 und 2 auf, die relativ zueinander um die Achse 3 eines sie miteinander verbindenden Scharnierbolzens 4 drehbar sind. Die Scharnierteile 1 und 2 haben im Querschnitt ein teilkreisförmiges Profil, das in ein Winkelprofil mit abgeschrägter Stirnkante und ebenen Sitzflächen übergeht. Die Scharnierteile 1 und 2 sind auf diesen Sitzflächen an entsprechende Sitzflächen der Tür bzw. des Türrahmens anschweissbar.

Der Scharnierbolzen 4 ist im Scharnierteil 1 drehfest gehalten und weist im Scharnierteil 2 einen stirnseitig angeordneten Exzenterstift 5 auf, welcher mit einem im Scharnierteil 2 in Verlängerung des Exzenterstiftes 5 drehfest angeordneten Näherungssensor 6 zusammenwirkt. Letzterer ist Bestandteil eines im Scharnierteil 2 eingebauten Drehschalters 7, der an den Stromkreis 8 einer elektrischen Alarmanlage 9 anschliessbar ist.

Der Scharnierbolzen 4 weist an seinem vom Exzenterstift 5 abgekehrten Ende einen koaxialen Gewindezapfen 10 auf, welcher aus dem Scharnierteil 1 herausragt und dort mit einer gegen die Stirnseite des Scharnierteils 1 andrückbaren Arretiermutter 11 versehen ist. Durch Andrücken der Arretiermutter 11 gegen die Stirnseite des Scharnierteils 1 wird der Scharnierbolzen 4 und somit der Exzenterstift 5 in seiner Drehwinkellage fest fixiert.

Nach Lösen der Arretiermutter 11 kann die Drehwinkellage des Scharnierbolzens 4 und somit des Exzenterstiftes 5 im Scharnierteil 1 durch Drehen am Gewindezapfen 10 des Scharnierbolzens 4 eingestellt werden.

Das aus dem Scharnierteil 1 herausragende Ende des Gewindezapfens 10 und die Arretiermutter 11 sind aus Sicherheitsgründen mit einer auf den Gewindezapfen 10 aufschraubbaren Schutzkappe 12 abgedeckt.

Der Näherungssensor 6 ist in einer im Scharnierteil 2 eingeschraubten Gewindebuchse 13 angeordnet, welche aus dem Scharnierteil 2 stirnseitig herausragt und dort mit einer gegen die Stirnseite des Scharnierteils 2 andrückbaren Arretiermutter 14 versehen ist. Durch Andrücken der Arretiermutter 14 gegen die Stirnseite des Scharnierteils 2 wird die Gewindebuchse 13 in der vorgesehenen Einbaulage sicher fixiert.

Durch Ein- oder Ausschrauben der Gewindebuchse 13 im Scharnierteil 2 kann die Einbautiefe des Näherungssensors 6 im Scharnierteil 2 eingestellt werden.

Die Gewindebuchse 13 ist an ihrem aus dem Scharnierteil 2 herausragenden Ende mit einem Anschlussteil 15 versehen, mit dem der Drehschalter 7 mit dem Näherungssensor 6 an den Stromkreis 8 der elektrischen Alarmanlage 9 anschliessbar ist. Letztere ist in Fig. 1 nur schematisch dargestellt. Sie ist mit einem Signalgeber 16 ausgestattet, durch welchen bei Betätigen des Drehschalters 7 ein optisches und/oder akustisches Alarmsignal ausgelöst wird.

Der Gewindezapfen 10 ist stirnseitig an seinem aus dem Scharnierteil 1 herausragenden Ende mit einem Innensechskant 17 versehen. Dadurch ist der Scharnierbolzen 4 im Scharnierteil 1 zwecks Einstellung seiner Drehwinkellage mit einem in den Innensechskant hineingreifenden Werkzeug leichter drehbar. Auch die Schutzkappe 12 ist stirnseitig mit einem entsprechenden Innensechskant 18 ausgestattet. Zwischen den beiden Scharnierteilen 1 und 2 ist eine Unterlegscheibe 19 aus Messing angeordnet.

Bei Einleitung einer Drehbewegung der beiden Scharnierteile 1 und 2 zueinander nimmt die Überdeckung zwischen dem Exzenterstift 5 und dem Näherungssensor 6 des Drehschalters 7 sofort ab. Dadurch wird der Drehschalter 7 umgeschaltet und die elektrische Alarmanlage entsprechend aktiviert.

Beim beschriebenen Ausführungsbeispiel erfolgt die Betätigung des Drehschalters 7 dadurch, dass die relative Drehung der beiden Scharnierteile 1 und 2 zueinander eine entsprechende Drehung des Scharnierbolzens 4 mit dem Exzenterstift 5 relativ zum Scharnierteil 2 mit dem Näherungssensor 6 zur Folge hat.

Im Rahmen der Erfindung sind andere Ausgestaltungen sowohl des Drehschalters 7 als auch des Scharnierbolzens 4 als Betätigungsorgan des Drehschalters 7 ohne weiteres denkbar. Es ist beispielsweise möglich, zur Betätigung des Drehschalters die relative Drehbewegung zwischen dem Scharnierbolzen und dem Scharnierteil mit dem Drehschalter in eine die Betätigung des Schalters auslösende Schraubbewegung umzusetzen.

Es ist auch im Rahmen der Erfindung möglich, die Alarmanlage 9 in eine Schutzanlage für eine technische Einrichtung, wie beispielsweise einen Aufzug oder eine ähnliche Einrichtung zu verwandeln, indem der Stromkreis 8 der Signalgeber 16 durch einen Schutzschalter für den Stromkreis der technischen Einrichtung ersetzt wird. Es ist ebenfalls möglich, im Stromkreis 8 sowohl einen Schutzschalter als auch einen Alarmsignalgeber vorzusehen.

## Patentansprüche

1. Scharnier für Türen, Fenster und ähnliche Einrichtungen, mit zwei Scharnierteilen (1, 2), die relativ zueinander um die Achse (3) eines sie miteinander verbindenden Scharnierbolzens (4) drehbar sind, **dadurch gekennzeichnet, dass**
der Scharnierbolzen (4) in dem einen Scharnierteil (1) drehfest ist und in dem anderen Scharnierteil (2) als Betätigungsorgan eines dort eingebauten Drehschalters (7) für eine elektrische Schutz- und/oder Alarmanlage (9) ausgebildet ist.

2. Scharnier nach Anspruch 1, **dadurch gekennzeichnet, dass** der Scharnierbolzen (4) im Scharnierteil (2) stirnseitig mit einem Exzenterstift (5) versehen ist, welcher mit einem im Scharnierteil (2) in Verlängerung des Exzenterstiftes (5) drehfest angeordneten Näherungssensor (6) des Drehschalters (7) zusammenwirkt.

3. Scharnier nach Anspruch 2, **dadurch gekennzeichnet, dass** die Drehwinkellage des Exzenterstiftes (5) im Scharnierteil (1) einstellbar ist.

4. Scharnier nach Anspruch 3, **dadurch gekennzeichnet, dass** die Drehwinkellage des Exzenterstiftes (5) durch Drehen des Scharnierbolzens (4) im Scharnierteil (1) einstellbar ist.

5. Scharnier nach Anspruch 4, **dadurch gekennzeichnet, dass** der Scharnierbolzen (4) an seinem vom Exzenterstift (5) abgekehrten Ende einen koaxialen Gewindezapfen (10) aufweist, welcher aus dem Scharnierteil (1) herausragt und dort mit einer gegen die Stirnseite des Scharnierteils (1) andrückbaren Arretiermutter (11) versehen ist.

6. Scharnier nach Anspruch 5, **dadurch gekennzeichnet, dass** das aus dem Scharnierteil (1) herausragende Ende des Gewindezapfens (10) und die Arretiermutter (11) mit einer auf den Gewindezapfen (10) aufschraubbaren Schutzkappe (12) abdeckbar sind.

7. Scharnier nach einem oder mehreren der Ansprüche 1 bis 6, **dadurch gekennzeichnet, dass** der Näherungssensor (6) in einer im Scharnierteil (2) eingeschraubten Gewindebuchse (13) angeordnet ist, welche aus dem Scharnierteil (2) stirnseitig herausragt und dort mit einer gegen die Stirnseite des Scharnierteils (2) andrückbaren Arretiermutter (14) versehen ist.

8. Scharnier nach Anspruch 7, **dadurch gekennzeichnet, dass** die Einbautiefe des Näherungssensors (6) im Scharnierteil (2) durch Ein- oder Ausschrauben der Gewindebuchse (13) im Scharnierteil (2) einstellbar ist.

9. Scharnier nach Anspruch 7 oder 8, **dadurch gekennzeichnet, dass** die Gewindebuchse (13) an ihrem aus dem Scharnierteil (2) herausragenden Ende mit einem Anschlussteil (15) zum Anschliessen des Drehschalters (7) mit dem Näherungssensor (6) an den Stromkreis (8) der Schutz- und/oder Alarmanlage (9) versehen ist.
